# EUROPÄISCHE PATENTSCHRIFT

(11) **EP 0 233 438 B1**
(45) Veröffentlichungstag und Bekanntmachung des Hinweises auf die Patenterteilung: **13.03.1991**
(21) Anmeldenummer: 86810566.9
(22) Anmeldetag: 05.12.1986
(51) Int. Cl.: G09F 15/00, A47G 1/06

(54) **Aufspannvorrichtung für flächenhafte Reproduktionen**
Tensioning device for planar reproductions
Dispositif tenseur pour des reproductions planes

(30) Priorität: 20.02.1986 CH 700/86
(43) Veröffentlichungstag der Anmeldung: 26.08.1987
(73) Patentinhaber: Stutz Foto-Color-Technik AG, CH-5620 Bremgarten (CH)
(72) Erfinder: Boeniger, Hanspeter, CH-8967 Widen (CH); Küng, Peter, CH-5620 Bremgarten (CH); Dürst, Otto, CH-8965 Berikon (CH)
(74) Vertreter: White, William

(56) Entgegenhaltungen:
- EP-A- 0 132 953
- DE-A- 3 403 751
- US-A- 1 408 079

## Beschreibung

Die Erfindung betrifft eine Aufspannvorrichtung für flächenhafte Reproduktionen, insbesondere photographische Reproduktionen, gemäss dem Oberbegriff des Patentanspruchs 1.

Es ist seit längerem bekannt, grossflächige photographische Bilder auf Papier oder Film in einem rechteckigen äusseren Rahmen mittels Spannfedern aufzuspannen, die einerseits längs des Randes des Bildes und andererseits längs des betreffenden Rahmenstücks befestigt sind. Aus der Europäischen Patentanmeldung Nr. 84 304 393.6 (Publikation Nr. 0 132 953) ist zudem eine Aufspannvorrichtung dieser Art bekannt geworden, bei welcher mehrere lösbar durch Klemmverbindungselemente miteinander zu einem Rahmen zusammengesetzte Rahmenprofilstücke innere Schienen aufweisen, in welchen Gleiter angeordnet sind, in welchen die an der Reproduktion befestigte Spannfedern eingehängt werden können. Nachteilig bei dieser bekannten Aufspannvorrichtung ist, dass ihre Herstellung verhältnismässig aufwendig ist, dass beim Zusammenbau des Rahmens immer darauf geachtet werden muss, ob ausreichend viele Gleiter eingelegt sind, und vor allem, dass es nicht möglich ist, eine optisch rahmenlose Aufspannvorrichtung zu erzielen, das heisst, eine Aufspannvorrichtung, bei der sich die Reproduktion allseitig bis an die äussersten Ränder erstreckt und nirgends durch ein sichtbares Rahmenteil abgedeckt ist.

Aufgabe der vorliegenden Erfindung ist, eine Aufspannvorrichtung der eingangs genannten Art zu schaffen, die nur einfach ausgebildete Rahmenprofilstücke mit Mitteln zum direkten, jedoch verschiebbaren Einhängen von Spannfedern benötigt und die das Aufspannen von Reproduktionen ohne Abdeckung durch sichtbare Rahmenteile ermöglicht.

Erfindungsgemäss weist die Aufspannvorrichtung die im kennzeichnenden Teil des Patentanspruchs 1 angeführten Merkmale auf.

An sich ist aus der US-A-1 408 079 das Aufspannen ohne Abdeckung bekannt.

Anspruch 7 beansprucht ein geeignetes Rahmenprofilstück und

Anspruch 8 eine in geeigneter weise ausbebildete Reproduktion.

Ausführungsbeispiele der Erfindung werden nachstehend anhand der Zeichnung näher erläutert. Es zeigen :
- Fig. 1: den Querschnitt eines erfindungsgemässen Rahmenprofilstücks mit einer gemäss einer "randlos" aufgespannten Reproduktion;
- Fig. 2: den Querschnitt des Rahmenprofilstücks der Fig. 1 mit einer am Rand durch den Rahmen abgedeckten, aufgespannten Reproduktion;
- Fig. 3: den Zuschnitt eines Eckbereichs der Reproduktion für die Aufspannung in einem Rahmen mit Rahmenprofilstücken gemäss Fig. 1;
- Fig. 4: die rückseitige Ansicht eines Rahmens, der aus mehreren Rahmenprofilstücken gemäss Fig. 1 mittels mehrerer Klemmverbindungselemente zusammengesetzt ist; und
- Fig. 5: der Querschnitt eines Rahmenprofilstücks mit Längs-Klemmverbindungselementen.

Fig. 1 zeigt den Querschnitt eines beispielsweisen Rahmenprofilstücks gemäss der Erfindung. Generell gesehen hat das Rahmenprofilstück eine Schmalseite 1 und eine Breitseite 2. Die Schmalseite 1 ist im wesentlichen halbkreisbogenförmig mit einem kurzen, nach innen abgebogenen Endbereich 3. Die Breitseite 2 ist eben und weist einen unteren Endbereich 4 auf, der ebenfalls kreisbogenförmig ausgebildet ist, jedoch mit einem kleineren Radius als derjenige der halbkreisbogenförmigen Schmalseite 1. Im Inneren des Rahmenprofilstücks sind verschiedene vorspringende Profilteile vorgesehen, die unterschiedlichen Zwecken dienen. Ein solcher an erster Stelle zu erwähnendes Profilteil ist ein in dem von der Schmalseite 1 abgewandten Endbereich der Breitseite 2 befindlicher schienenartiger Vorsprung 5, der zum kreisbogenförmigen Endbereich 4 hin offen ist und der sich über die ganze Länge des Rahmenprofilstücks erstreckt. Wie dargestellt, dient der schienenartige Vorsprung 5 zum Einhängen mehrerer Spannfedern 6 (nur eine in Fig. 1 sichtbar), die mit ihren entgegengesetzten Enden in längs des betreffenden Randes der flächenhaften Reproduktion 7 angebrachten Oesen 8 eingehängt sind. Die Reproduktion 7 ist, wie ersichtlich, um die halbkreisbogenförmige Schmalseite 1 über die anschliessende Breitseite 2 geführt und erstreckt sich dann bis zu einem gegenüberliegenden Rahmenprofilstück des Aufspannrahmens, wo sie in gleicher Weise über dessen Breitseite und Schmalseite zur Innenseite des Rahmenprofilstücks geführt ist und dort mittels Spannfedern am Rahmenprofilstück eingehängt ist. Das gleiche gilt auch für die beiden anderen Seiten der Reproduktion bzw. des Aufspannrahmens.

Es ist ersichtlich, dass bei dieser Aufspannvorrichtung keine Randpartien der Reproduktion durch irgendwelche Rahmenteile abgedeckt sind, und dass sich ein glattes Spannen der Reproduktion in einfacher Weise durch passendes Verschieben der Spannfedern 6 in den schienenartigen Vorsprüngen 5 erzielen lässt. Zudem ermöglicht diese "randlose" Ausbildungsform ein praktisch nahtloses Aneinanderreihen mehrerer gleicher Aufspannvorrichtungen zu einem sehr grossflächigen Grossbild.

In Fig. 2 ist der Querschnitt eines gleichen Rahmenprofilstücks dargestellt, bei welchem ein weiteres vorspringendes Profilteil benutzt wird. Es ist dies ein nahe der Schmalseite 1 an der Innenfläche der Breitseite 2 vorgesehener schienenartiger Vorsprung 9, der zur Schmalseite 1 hin offen ist und der sich über die ganze Länge des Rahmenprofilstücks erstreckt. Wie dargestellt, dient der schienenartige Vorsprung 9 zum Einhängen mehrerer Spannfedern 6 (nur eine in Fig. 2 sichtbar), die mit ihren entgegengesetzten Enden wiederum in längs des betreffenden Randes der flächenhaften Reproduktion 7 angebrachten Oesen 8 eingehängt sind. Bei dieser mit den gleichen Rahmenprofilstücken erzielbaren Aufspannart sind jedoch die Randpartien der Reproduktion 7 durch die Breitseite 2 und die Schmalseite 1 in an sich bekannter Weise abgedeckt. Die gebogenen Formen der Schmalseite 1 und des Endbereichs 4 der Breitseite 2 schaffen jedoch ein wesentlich gefälligeres und leichteres Aussehen des sichtbaren Rahmens.

Ein vollständiger Aufspannrahmen wird aus mehreren Rahmenprofilstücken gemäss Fig. 1 und 2 zusammengesetzt, wobei fugenlose Eckverbindungen durch entsprechende Gehrungsschnitte erzielt werden. Wird die Reproduktion 7 gemäss Fig. 1 aufgespannt, das heisst über die Breitseiten 2 und die gebogenen Schmalseiten 1 gezogen, so ist selbstverständlich ein Eckzuschnitt der Reproduktion 7 erforderlich, um ein störendes Ueberlappen zu vermeiden. In Fig. 3 ist ein entsprechender Eckzuschnitt 10 einer mit den Randösen 8 versehenen Reproduktion 7 dargestellt. Bei einem derart ausgebildeten Zuschnitt stossen die Ränder 11 des Zuschnitts 10 direkt, das heisst ohne Ueberlappung und ohne Trennfugenbildung, aneinander.

Zum erwähnten Zusammensetzen mehrerer Rahmenprofilstücke gemäss Fig. 1 und 2 kommen mit Vorteil an sich bekannte Klemmverbindungselemente zur Anwendung. In Fig. 4 ist die rückseitige Ansicht eines vollständigen Aufspannrahmens 12 mit solchen Klemmverbindungselementen dargestellt.

Gemäss Fig. 4 sind vordere Längs-Klemmverbindungselemente 13 und seitliche Längs-Klemmverbindungselemente vorgesehen, die Schrauben enthalten und deshalb ohne weiteres lösbar sind. Entsprechende vordere Eck-Klemmverbindungselemente 15 und seitliche Eck-Klemmverbindungselemente 16 sind in den inneren Ecken des Aufspannrahmens 12 vorgesehen. Falls die Längenabmessung des Aufspannrahmens 12 beträchtlich ist, empfiehlt es sich zudem, zur Vermeidung eines Durchhangs eingelegte Abstützstäbe 17 vorzusehen.

Die Ausbildung der Rahmenprofilstücke zur Aufnahme der Klemmverbindungselemente 13 bis 16 und der Abstützstäbe ergibt sich aus Fig. 5, in welcher der Querschnitt eines Rahmenprofilstücks gemäss Fig. 1 und nochmals dargestellt ist. Zur Aufnahme der vorderen Längs-Klemmverbindungselemente 13 sowie der Schenkel der vorderen Eck-Klemmverbindungslemente 15 ist die Innenfläche der Breitseite 2 mit zwei schienenartigen Vorsprüngen 18 und 19 versehen, von welchen der eine Vorsprung 18 einstückig mit dem zum Einhängen der Spannfedern vorgesehenen schienenartigen Vorsprung 5, und der andere Vorsprung 19 einstückig mit dem ebenfalls zum Einhängen der Spannfedern vorgesehenen schienenartigen Vorsprung 9 ausgebildet ist. Zur Aufnahme der seitlichen Längs-Klemmverbindungselemente 14 und der Schenkel der seitlichen Eck-Klemmverbindungselemente 16 sind im Innern der halbkreisbogenförmigen Schmalseite 1 zwei weitere schienenartige Vorsprünge 20 vorgesehen. Um die Abstützstäbe 17 an die inneren Wände der halbkreisbogenförmigen Schmalseiten anlegen zu können, sind diese mit einer in Fig. 5 dargestellte, als ebene Auflagefläche ausgebildeten Verdickung 21 versehen.

Bei dem in Fig. 5 dargestellten Klemmverbindungselement 13 ist als Betätigungsorgan in bekannter Weise eine Flügelmutter 22 vorgesehen. Aus Gründen knapper Raumverhältnisse wird beim Klemmverbindungselement 14 als Betätigungsorgan mit Vorteil eine Inbus-Schraube 23 verwendet.

Es sind vorgängig Ausführungsformen von Rahmenprofilstücken beschrieben worden, bei welchen die Schmalseite des Profilstücks halbkreisbogenförmig ist. Es ist aber auch möglich, diese Schmalseite so auszubilden, dass sie nur teilweise einer kreisbogenförmigen Verlauf hat, nämlich vorzugsweise in den beiden Kantenbereichen der Schmalseite. Auch dann ist es noch möglich, die flächenhafte Reproduktion von den Breitseiten her über die Schmalseiten zu den Rückseiten der Rahmenprofilstücke zu ziehen und dort mittels der in den Rahmenprofilstücken einhängbaren und verschiebbaren Spannfedern glatt zu spannen. Eine solche Ausführungsform mit nur teilweise kreisbogenförmigen Schmalseiten kann wegen des kleineren Krümmungsradius an den Kanten besonders dann von Vorteil sein, wenn, wie bereits erwähnt, mehrere Aufspannvorrichtungen der vorliegenden Art zur Herstellung eines Grossbildes aneinandergefügt werden.

Die vorliegende Aufspannvorrichtung bzw. ihre Rahmenprofilstücke lassen sich verhältnismässig einfach und kostengünstig aus einem Leichtmetall herstellen, wobei eine hohe Steifigkeit erzielt wird. Das Aufhängen und Spannen einer flächenhaften Reproduktion aus Papier, einem Kunststoffmaterial oder einem textilen Material kann problemlos erfolgen. Die durch die Erfindung ermöglichte "randlose" Aufspannung einer Reproduktion ist von ganz besonderem praktischem und ästhetischem Interesse.

## Patentansprüche

1. Aufspannvorrichtung für flächenhafte Reproduktionen, insbesondere photographische Reproduktionen, mit einem aus mehreren Rahmenprofilstücken zusammengesetzten Aufspannrahmen, der innere Profilteile (5, 9) zum verschiebbaren Einhängen von Spannfedern (6) aufweist, welche an den Rändern der Reproduktion (7) befestigbar sind, und der weitere innere Profilteile (18, 19, 20) zum Anbringen von Klemmverbindungselementen (13, 14, 15, 16) aufweist, um den Aufspannrahmen (12) aus mehreren Rahmenprofilstücken lösbar zusammensetzen zu können, dadurch gekennzeichnet, dass jedes Rahmenprofilstück eine überwiegend kreisbogenförmige Schmalseite (1) und eine daran anschliessende, dazu senkrechte ebene Breitseite (2) hat, und dass die Innenfläche der Breitseite (2) mit mindestens einem sich in Längsrichtung der Breitseite (2) erstreckenden, in der Querrichtung der Breitseite (2) offenen Profilteil (5) versehen ist, um darin Spannfedern (6) direkt einzuhängen und längs des Profilteils zu verschieben.

2. Aufspannvorrichtung nach Anspruch 1, dadurch gekennzeichnet, dass die Innenfläche der Breitseite (2) in dem von der Schmalseite (1) abgewandten Endbereich mit dem genannten Profilteil (5) versehen ist, derart, dass die flächenhafte Reproduktion (7) über die ebene Breitseite (2) und die überwiegend kreisbogenförmige Schmalseite (1) zur Innenseite des Rahmenrprofilstücks legbar ist, und jede am betreffenden Rand der Reproduktion (7) befestigte Spannfeder (6) in das genannte innere Profilteil (5) der Breitseite (2) einhängbar und längs des Profilteils (5) verschiebbar ist.

3. Aufspannvorrichtung nach Anspruch 1, dadurch gekennzeichnet, dass die Innenfläche der Breitseite (2) in dem der Schmalseite (1) benachbarten Endbereich mit dem genannten Profilteil (9) versehen ist, derart, dass die flächenhafte Reproduktion (7) hinter die Breitseite (2) legbar ist, und jede am betreffenden Rand der Reproduktion (7) befestigte Spannfeder (6) in das genannte innere Profilteil (9) der Breitseite (2) einhängbar und längs des Profilteils (9) verschiebbar ist.

4. Aufspannvorrichtung nach einem der Ansprüche 1 bis 3, dadurch gekennzeichnet, dass der von der Schmalseite (1) des Rahmenprofilstücks abgewandte Endbereich (4) der Breitseite (2) ebenfalls mindestens angenähert kreisbogenförmig ausgebildet ist, wobei der Kreisbogenradius dieses Endbereichs (4) kleiner als derjenige der Schmalseite (1) ist.

5. Aufspannvorrichtung nach einem der Ansprüche 1 bis 4, dadurch gekennzeichnet, dass die Innenseite der kreisbogenförmigen Schmalseite (1) des Rahmenprofilstücks mit einer ebenen Auflagefläche (21) für den Rahmen-Abstützstab (17) versehen ist.

6. Aufspannvorrichtung nach einem der Ansprüche 1 bis 5, dadurch gekennzeichnet, dass die Innenflächen der Schmalseite (1) und der Breitseite (2) des Rahmenprofilstücks mit Schienen (18, 19, 20) zur Aufnahme der Klemmverbindungselemente (13, 14, 15, 16) versehen sind.

7. Rahmenprofilstück für eine Aufspannvorrichtung nach Patentanspruch 1, gekennzeichnet durch die dem Rahmenprofilstück gemäss Anspruch 1 zukommenden Merkmale.

8. Flächenhafte Reproduktion zur Verwendung in einer Aufspannvorrichtung nach Patentanspruch 2, dadurch gekennzeichnet, dass jeder Eckbereich der Reproduktion (7) einen nach innen verlaufenden Zuschnitt (10) aufweist, der derart ausgebildet ist, dass die Ränder (11) der beiden um die rechtwinklig zueinander stehenden überwiegend kreisbogenförmigen Schmalseiten (1) der Rahmenprofilstücke gelegten Randbereiche der Reproduktion (7) direkt aneinander zu liegen kommen.

## Claims

1. Tensioning device for flat reproductions, particularly photographic reproductions, having a tensioning frame comprising a plurality of sectional frame portions, the frame having inner members (5,9) for the displaceable suspension of tensioning springs (6) which are attachable to the edges of the reproduction (7), and said frame also having further inner members (18, 19, 20) for the mounting of connecting elements (13, 14, 15, 16) to enable the tensioning frame (12) to be assembled releasably from a plurality of sectional frame portions, characterised in that each sectional frame portion has a substantially arcuate short face (1) and an adjacent, flat long face (2) perpendicular thereto, and the inner surface of the long face (2) is provided with at least one section (5) extending in the longitudinal direction of the long face (2) and open in the transverse direction of the long face (2), for tensioning springs (6) to be suspended directly therefrom and moved along the section.

2. Tensioning device according to Claim 1, characterised in that the inner surface of the long face (2) is provided, in the end region remote from the short face (1), with the member (5) in such a way that the flat reproduction (7) can be placed over the flat long face (2) and the substantially arcuate short face (1) to the inside of the sectional frame portion, and each tensioning spring (6) fixed to the associated edge of the reproduction (7) can be suspended from said inner member (5) of the long face (2) and moved along the member (5).

3. Tensioning device according to Claim 1, characterized in that the inner surface of the long face (2) is provided, in the end region adjacent the short face (1), with said member (9) in such a way that the flat reproduction (7) can be placed behind the long face (2), and each tensioning spring (6) secured to the associated edge of the reproduction (7) can be suspended from said inner member (9) of the long face (2) and moved along the member (9).

4. Tensioning device according to one of Claims 1 to 3, characterized in that the end portion (4) of the long face (2), remote from the short face (1) of the sectional frame portion, is also at least substantially arcuate, the radius of the arc of this end portion (4) being smaller than that of the short face (1).

5. Tensioning device according to one of Claims 1 to 4, characterized in that ihe inside of the arcuate short face (1) of the sectional frame portion is provided with a flat abutment surface (21) for a frame supporting bar (17).

6. Tensioning device according to one of Claims 1 to 5, characterized in that the inner surfaces of the short face (1) and long face (2) of the sectional frame portion are provided with rails (18, 19, 20) for receiving the connecting elements (13, 14, 15, 16).

7. Sectional frame portion for a tensioning device according to Claim 1, characterised by the features associated with the sectional frame portion according to Claim 1.

8. Flat reproduction for use in a tensioning device according to Claim 2, characterised in that each corner area of the reproduction (7) has an inwardly extending cut (10) constructed so that the edges (11) of the two edge portions of the reproduction (7), situated around the substantially arcuate short faces (1) of the sectional frame portions, said short faces (1) being at right angles to each other, come to rest directly against one another.

## Revendications

1. Dispositif tenseur pour reproductions planes, en particulier des reproductions photographiques, présentant un châssis tendeur qui se compose de plusieurs pièces profilées d'encadrement, présente des parties profilées intérieures (5, 9) pour l'accrochage coulissant de ressorts tendeurs (6) pouvant être fixés aux bords de la reproduction (7), et comporte d'autres parties profilées intérieures (18, 19, 20) pour l'installation d'éléments (13, 14, 15, 16) de solidarisation par coincement, afin de pouvoir assembler le châssis tendeur (12) de manière libérable, à partir de plusieurs pièces profilées d'encadrement, caractérisé par le fait que chaque pièce profilée d'encadrement possède un petit côté (1) principalement configuré en arc de cercle et un grand côté plan attenant (2), perpendiculaire à ce dernier ; et par le fait que la face interne du grand côté (2) est munie d'au moins une partie profilée (5) qui s'étend dans le sens longitudinal du grand côté (2) et est ouverte dans le sens transversal de ce grand côté (2), afin d'y accrocher directement des ressorts tendeurs (6) et de les faire coulisser le long de la partie profilée.

2. Dispositif tenseur selon la revendication 1, caractérisé par le fait que la face interne du grand côté (2) est munie de la partie profilée précitée (5), dans la région extrême tournée à l'opposé du petit côté (1), de telle sorte que la reproduction plane (7) puisse être engagée vers la face interne de la pièce profilée d'encadrement, par l'intermédiaire du grand côté plan (2) et du petit côté (1) principalement configuré en arc de cercle, et que chaque ressort tendeur (6) fixé au bord considéré de la reproduction (7) puisse être accroché dans la partie profilée interne précitée (5) du grand côté (2), et puisse être animé d'un coulissement le long de la partie profilée (5).

3. Dispositif tenseur selon la revendication 1, caractérisé par le fait que la face interne du grand côté (2) est munie de la partie profilée précitée (9), dans la région extrême voisine du petit côté (1), de telle sorte que la reproduction plane (7) puisse être engagée derrière le grand côté (2), et que chaque ressort tendeur (6) fixé au bord considéré de la reproduction (7) puisse être accroché dans la partie profilée interne précitée (9) du grand côté (2), et puisse être animé d'un coulissement le long de la partie profilée (9).

4. Dispositif tenseur selon l'une des revendications 1 à 3, caractérisé par le fait que la région extrême (4) du grand côté (2), tournée à l'opposé du petit côté (1) de la pièce profilée d'encadrement, est également réalisée au moins approximativement de configuration en arc de cercle, le rayon de l'arc de cette région extrême (4) étant plus petit que celui du petit côté (1).

5. Dispositif tenseur selon l'une des revendications 1 à 4, caractérisé par le fait que la face interne du petit côté (1) de la pièce profilée d'encadrement, configuré en arc de cercle, est pourvue d'une surface plane de contact (21) destinée à un listel d'appui (17) du châssis.

6. Dispositif tenseur selon l'une des revendications 1 à 5, caractérisé par le fait que les faces internes du petit côté (1) et du grand côté (2) de la pièce profilée d'encadrement sont munies de glissières (18, 19, 20), en vue de recevoir les éléments (13, 14, 15, 16) de solidarisation par coincement.

7. Pièce profilée d'encadrement pour un dispositif tenseur selon la revendication 1, caractérisée par les particularités conférées à la pièce profilée d'encadrement conforme à la revendication 1.

8. Reproduction plane destinée à être utilisée dans un dispositif tenseur selon la revendication 2, caractérisée par le fait que chaque zone d'angle de la reproduction (7) présente une découpe (10) s'étendant vers l'intérieur, réalisée de telle sorte que les bords (11) des deux zones marginales de la reproduction (7), plaquées autour des petits côtés (1) des pièces profilées d'encadrement, principalement configurés en arc de cercle et mutuellement perpendiculaires, viennent directement en contact réciproque.
